# EUROPÄISCHE PATENTSCHRIFT

(11) **EP 3 655 605 B1**
(45) Veröffentlichungstag und Bekanntmachung des Hinweises auf die Patenterteilung: **05.01.2022**
(21) Anmeldenummer: 18785298.3
(22) Anmeldetag: 04.10.2018
(51) Int. Cl.: E05C 9/02, E05B 15/00, E05B 17/00

(54) **SCHLOSS**
LOCK
SERRURE

(30) Priorität: 26.10.2017 DE 102017125087
(43) Veröffentlichungstag der Anmeldung: 27.05.2020
(73) Patentinhaber: MACO Technologie GmbH, 5020 Salzburg (AT)
(72) Erfinder: GAPPMAIER, Andreas, 5550 Radstadt (AT)
(74) Vertreter: Manitz Finsterwald Patent- und Rechtsanwaltspartnerschaft mbB
(86) Internationale Anmeldenummer: PCT/EP2018/077051
(87) Internationale Veröffentlichungsnummer: WO 2019/081178

(56) Entgegenhaltungen:
- EP-A1- 2 186 974
- AU-A4- 2009 101 386
- DE-U1- 8 710 715
- DE-U1-202013 103 705
- GB-A- 2 439 212
- US-A1- 2013 152 647
- US-A1- 2016 145 911

## Beschreibung

Die vorliegende Erfindung betrifft ein Schloss mit einem Schlossgehäuse, einem Sperrriegel und einem manuell betätigbaren Betätigungselement, wobei das Betätigungselement mit dem Sperrriegel in Wirkverbindung steht, so dass der Sperrriegel durch Betätigen des Betätigungselements zwischen einer ausgefahrenen Endstellung und einer zurückgezogenen Endstellung verstellbar ist.

Solche Schlösser werden an Türen, Toren und Fenstern dazu eingesetzt, einen beweglichen Flügel gegenüber einem ortsfesten Blendrahmen zu verriegeln. Es sind verschiedene Mechanismen zur Umsetzung einer Betätigungsbewegung des Betätigungselements in eine Stellbewegung des Sperrriegels bekannt. Die Verriegelung wird durch Eingreifen des ausgefahrenen Sperrriegels in eine Riegelaufnahme des Blendrahmens oder eines anderen ortsfesten Elements erzielt.

Im Allgemeinen kann ein Benutzer von außen die Stellung des Sperrriegels nicht erkennen. Der Benutzer ist sich daher oft nicht sicher, ob das Schloss verriegelt ist oder nicht. Bei schlüsselbetätigten Schlössern besteht das Problem, dass der Schlüssel nach einer Drehung um 180° oder 540° nicht abgezogen werden kann, ein solchermaßen gedrehter Schlüssel aber von außen nicht von einem unverdrehten, um 360° verdrehten oder um 720° verdrehten Schlüssel unterschieden werden kann. Nach einem Nachsperren zwecks Abziehbarkeit des Schlüssels sind viele Benutzer nicht mehr sicher, wie viele Umdrehungen insgesamt vorgenommen wurden und in welchem Schließzustand sich dementsprechend das Schloss befindet.

Die EP 2 186 974 A1 offenbart ein Türschloss mit einer Schieberplatte, welche bei einer Betätigung des Schließzylinders verschoben wird und ihrerseits einen Schwenkriegel beaufschlagt. In einem Sackloch der Schieberplatte ist eine federbelastete Kugel gelagert, die in zwei Löcher des Gehäuses einrasten kann.

In der GB 2 439 212 A ist ein Treibstangenbeschlag mit einem Zentralverschluss offenbart, bei welchem die Verschlussstellungen optisch, akustisch oder haptisch angezeigt werden.

Die DE 87 10 715 U1 offenbart ein Treibstangenschloss mit einem Antriebszahnkranz, der mit drei Rastvertiefungen versehen ist. Im Schlossgehäuse sitzt eine federbelastete Kugel, die in die Rastvertiefungen einrasten kann.

In der AU 2009 101 386 A4 ist ein Schloss mit einem federnden Rastelement zum Halten des Riegels offenbart.

In der DE 20 2013 103 705 U1 ist ein Hebelhakenverschluss offenbart, dessen Haken mit einem Rastvorsprung versehen ist.

Es besteht das Bedürfnis, das Versperren und Entsperren von Schlössern einfacher und komfortabler zu gestalten.

Die Lösung der Aufgabe erfolgt durch ein Schloss mit den Merkmalen des Anspruchs 1.

Erfindungsgemäß ist für eine Positionserkennung des Sperrriegels eine Signaleinrichtung vorgesehen, mittels welcher einem Benutzer bei einem Verstellen des Sperrriegels durch ein Aktivieren der Signaleinrichtung das Erreichen wenigstens einer Funktionsstellung akustisch und/oder haptisch signalisiert wird.

Sobald der Sperrriegel die definierte Funktionsstellung erreicht hat, wird die Signaleinrichtung aktiviert, was der Benutzer hört und/oder fühlt. Er weiß somit, in welcher Stellung sich der Sperrriegel befindet und ob gegebenenfalls der Schlüssel abziehbar ist.

Die Signaleinrichtung ist dazu ausgebildet, zumindest das Erreichen der ausgefahrenen Endstellung und/oder der zurückgezogenen Endstellung des Sperrriegels zu signalisieren, damit der Benutzer weiß, wann das Schloss verriegelt und wann es entriegelt ist.

Konkreter ist die Signaleinrichtung dazu ausgebildet, das Erreichen der ausgefahrenen Endstellung, der zurückgezogenen Endstellung und zusätzlich wenigstens einer weiteren, teilweise ausgefahrenen Stellung des Sperrriegels zu signalisieren. Viele Schlösser erlauben sowohl ein einmaliges als auch ein zweimaliges Verriegeln, entsprechend einem Ausfahren des Sperrriegels um einen ersten Verstellweg und einem Ausfahren des Sperrriegels um einen zweiten, größeren Verstellweg. Es ist vorgesehen, dass die Signaleinrichtung das Erreichen beider Positionen signalisiert, damit ein Benutzer weiß, ob das Schloss einmal oder zweimal verriegelt ist.

Die Signaleinrichtung umfasst bei einem erfindungsgemäßen Schloss eine Rasteinrichtung, mittels welcher ein sich mit dem Sperrriegel mitbewegendes Übertragungselement mit dem Schlossgehäuse oder einem an diesem befestigten Bauteil unter Abgabe eines akustischen und/oder haptischen Signals verrastbar ist. Von Vorteil ist hierbei, dass eine Rasteinrichtung auf besonders einfache und kostengünstige Weise bereitstellbar ist. Aufwändige Anzeigevorrichtungen sind nicht erforderlich. Grundsätzlich könnte die Signaleinrichtung das Erreichen der Funktionsstellung auch z.B. durch einen Stoß oder Schlag anstatt durch einen Rastvorgang signalisieren.

Die Rasteinrichtung umfasst ein federbelastetes Rastelement, das mit wenigstens einer Rastvertiefung des Übertragungselements zusammenwirkt. Dies ermöglicht eine besonders einfache Konstruktion.

Erfindungsgemäß ist die wenigstens eine Rastvertiefung an der Schmalseite eines plattenförmigen Übertragungselements, nämlich an der Schmalseite einer über eine Kulissenführung mit dem Sperrriegel gekoppelten Kulissenplatte, ausgebildet. Die Kulissenplatte kann zur Steuerung der Verstellbewegung des Sperrriegels oder zur Übertragung der Verstellbewegung des Sperrriegels auf wenigstens ein Nebenschloss des Schlosses vorgesehen sein. Durch Vorsehen einer oder mehrerer schmalseitiger Rastvertiefungen kann eine solche Platte in vorteilhafter Weise für eine Positionserkennung des Sperrriegels genutzt werden.

Erfindungsgemäß weist eine in der Kulissenplatte ausgebildete Führungskulisse drei Halteabschnitte auf, die sich quer zur Stellrichtung erstrecken und eine Arretierung eines in der Führungskulisse geführten Kulissensteins sowie des Sperrriegels bewirken, wenn sich der Sperrriegel in der zurückgezogenen Endstellung, der teilweise ausgefahrenen Endstellung oder der vollständig ausgefahrenen Stellung befindet.

Das Rastelement kann ein verschiebbar am Schlossgehäuse geführter Stift oder eine verschiebbar am Schlossgehäuse geführte Kugel sein. Vorzugsweise greift das Rastelement direkt in die zugehörige Rastvertiefung ein.

Gemäß einer Ausführungsform der Erfindung weist die Rasteinrichtung zwei oder mehr, vorzugsweise drei, Rastvertiefungen auf, die voneinander beabstandet an dem Sperrriegel oder an dem Übertragungselement ausgebildet sind. Das Vorsehen mehrerer Rastvertiefungen ermöglicht das Signalisieren mehrerer unterschiedlicher Funktionsstellungen des Sperrriegels und demgemäß unterschiedlicher Funktionszustände des Schlosses. Insbesondere können bei Vorhandensein dreier Rastvertiefungen z. B. die Zustände "entriegelt", "einmal verriegelt" und "doppelt verriegelt" signalisiert werden.

Es kann vorgesehen sein, dass das Betätigungselement drehbar ist und der durch den Abstand zwischen zwei Rastvertiefungen bestimmte Stellweg des Sperrriegels oder des Übertragungselements jeweils einer vollen Umdrehung des Betätigungselements entspricht. Der Benutzer hört und/oder fühlt dann jede volle Umdrehung des Betätigungselements.

Die wenigstens eine Rastvertiefung kann an einem verschiebbaren Übertragungselement ausgebildet sein. Insbesondere kann die Rastvertiefung als Aussparung oder Einbuchtung am Rand des verschiebbaren Übertragungselements ausgebildet sein, wobei ein am Rand des verschiebbaren Übertragungselements entlanggleitendes Rastelement in die Aussparung oder Einbuchtung einschnappt, wenn der Sperrriegel die Funktionsstellung erreicht hat.

Der Sperrriegel kann durch Betätigen des Betätigungselements kontinuierlich verstellbar sein. Für derartige Schlösser eignet sich eine wie vorstehend beschriebene Signaleinrichtung in besonderem Maße, weil der Benutzer gerade bei kontinuierlicher Verstellbarkeit des Sperrriegels häufig im Unklaren darüber ist, in welcher Stellung sich der Sperrriegel aktuell befindet.

Das Betätigungselement kann über ein Schlossgetriebe mit dem Sperrriegel in Wirkverbindung stehen, das vorzugsweise ein Zahnradgetriebe mit wenigstens zwei kämmenden Zahnrädern umfasst. Schlösser mit Zahnradgetrieben erlauben im Allgemeinen keine Erkennung der aktuellen Riegelstellung. Eine zur Positionserkennung vorgesehene Signaleinrichtung schafft hier jedoch Abhilfe.

Eine weitere Ausführungsform der Erfindung sieht vor, dass das Schlossgetriebe eine von der Signaleinrichtung unabhängige Arretiervorrichtung zum Sichern des Sperrriegels in wenigstens einer Funktionsstellung aufweist. Eine solche Arretiervorrichtung verhindert, dass sich der Sperrriegel unbeabsichtigter Weise aus der Funktionsstellung bewegt. Der Arretiervorgang kann einer Verrastung ähnlich sein. Bestehende Arretiervorrichtungen sind jedoch nicht für eine Positionserkennung des Sperrriegels geeignet. Dafür müsste der Arretiervorgang deutlicher hörbar oder fühlbar sein als dies bei bestehenden Arretiervorrichtungen der Fall ist. Bevorzugt ist das Betätigungselement für eine Drehbetätigung ausgebildet, um eine leichte Bedienbarkeit des Schlosses zu ermöglichen.

Insbesondere kann das Betätigungselement ein schlüsselbetätigbarer Schließzylinder sein. Die Erfindung ermöglicht bei einem solchen Schloss insbesondere das Erkennen derjenigen Schlüsselstellungen, in welchen der Schlüssel abgezogen werden kann. Grundsätzlich könnte es sich bei dem Betätigungselement auch um eine drehbare Handhabe wie z.B. einen Drehgriff handeln.

Weiterbildungen der Erfindung sind auch den abhängigen Ansprüchen, der Beschreibung sowie den beigefügten Zeichnungen zu entnehmen.

Die Erfindung wird nachfolgend beispielhaft unter Bezugnahme auf die Zeichnung beschrieben.
- Fig. 1: ist eine teilweise aufgeschnittene Darstellung eines erfindungsgemäßen Schlosses.

Das in Fig. 1 gezeigte Türschloss 11 ist für die Montage an einem Drehflügel einer Tür ausgebildet und umfasst ein Schlossgehäuse 13, in welchem eine Aufnahme 14 für einen nicht dargestellten, durch einen Schlüssel betätigbaren Schließzylinder ausgebildet ist. Im Bereich der Aufnahme 14 ist ein Zahnkranz 17 vorgesehen, der nach dem Einsetzen des Schließzylinders diesen teilweise umgreift und durch diesen verdrehbar ist, beispielsweise über einen Eingriff einer Schließnase des Schließzylinders. Der Zahnkranz 17 kämmt mit zwei Zahnrädern 18, 19, die wiederum über weitere Zahnräder 20 letztlich mit einer in Fig. 1 nicht sichtbaren Zahnstange wirkverbunden sind. Die Zahnstange ist gemeinsam mit einer Kulissenplatte 25 entlang eines Doppelpfeils 27 in dem Schlossgehäuse 13 verschiebbar. In der Kulissenplatte 25 ist eine Führungskulisse 28 ausgebildet, in welcher ein hier zylindrischer Kulissenstein 29 geführt ist. Der Kulissenstein 29 ist an einem Sperrriegel 33 angeordnet, der in und entgegen einer quer zum Doppelpfeil 27 verlaufenden Stellrichtung 34 verschiebbar im Schlossgehäuse 13 gelagert ist. Die Führungskulisse 28 weist schräg zum Doppelpfeil 27 verlaufende Antriebsabschnitte 30, 31 auf, so dass bei einer Verschiebung der Kulissenplatte 25 entlang des Doppelpfeils 27 eine Stellbewegung des Sperrriegels 33 in oder entgegen der Stellrichtung 34 bewirkt wird.

Der Zahnkranz 17 sowie die Zahnräder 18, 19, 20 bilden somit zusammen mit der Zahnstange, der Kulissenplatte 25 und dem Kulissenstein 29 ein Schlossgetriebe 35, über welches der Sperrriegel 33 mit dem Schließzylinder in mechanischer Wirkverbindung steht. Durch eine Betätigung des Schließzylinders kann der Sperrriegel 33 zwischen der in Fig. 1 gezeigten zurückgezogenen Endstellung, einer teilweise ausgefahrenen Stellung und einer vollständig ausgefahrenen Endstellung verstellt werden.

Ausgehend von der zurückgezogenen Endstellung entspricht die teilweise ausgefahrene Stellung einem Drehen des Schließzylinders um 360°, also eine volle Umdrehung, und die vollständig ausgefahrene Endstellung einem Drehen des Schließzylinders um 720°, also zwei volle Umdrehungen.

Wie dargestellt weist die Führungskulisse 28 drei Halteabschnitte 40, 41, 42 auf, die sich quer zur Stellrichtung 34 erstrecken und daher eine Arretierung des Kulissensteins 29 sowie des Sperrriegels 33 bewirken, wenn sich der Sperrriegel 33 in der zurückgezogenen Endstellung, der teilweise ausgefahrenen Stellung oder der vollständig ausgefahrenen Endstellung befindet. Die zurückgezogene Endstellung, die teilweise ausgefahrene Stellung und die vollständig ausgefahrene Endstellung bilden insofern vorbestimmte Funktionsstellungen des Sperrriegels 33.

An einer Schmalseite 45 der Kulissenplatte 25 sind drei Rastvertiefungen 47, 48, 49 ausgebildet, die vorzugsweise wie dargestellt eine abgerundete Form aufweisen. Ein Raststift 50 ist im Bereich der Rastvertiefungen 47, 48, 49 verschiebbar am Schlossgehäuse 13 gelagert. Durch ein Federelement 53 ist der Raststift 50 in Richtung der Schmalseite 45 vorgespannt. Bei dem dargestellten Ausführungsbeispiel befindet sich der Raststift 50 oberhalb einer im Schlossgehäuse 13 gelagerten Schlossfalle 60.

Wenn der Schließzylinder von einem Benutzer unter Verwendung eines Schlüssels gedreht wird, bewegt sich die Kulissenplatte 25 entlang des Doppelpfeils 27, während sich der Sperrriegel 33 in oder entgegen der Stellrichtung 34 bewegt. Der Raststift 50 gleitet an der Schmalseite 45 der Kulissenplatte 25 entlang. Die Rastvertiefungen 47, 48, 49 sind derart angeordnet, dass der Raststift 50 jeweils in eine der Rastvertiefungen 47, 48, 49 einrastet, wenn der Sperrriegel 33 die zurückgezogene Endstellung, die teilweise ausgefahrene Stellung oder die vollständig ausgefahrene Endstellung erreicht.

Die Federkonstante des Federelements 53 ist derart bemessen, dass das Einschnappen des Raststifts 50 in die Rastvertiefungen 47, 48, 49 jeweils mit einem deutlich hörbaren Geräusch und mit einem am Schlüssel deutlich fühlbaren Ruck erfolgt. Somit weiß ein Benutzer beim Verriegeln oder Entriegeln des Türschlosses 11, in welcher Stellung sich der Sperrriegel 33 befindet und ob der Schlüssel aus dem Schließzylinder herausziehbar ist. Die den Raststift 50, das Federelement 53 und die Rastvertiefungen 47, 48, 49 umfassende Rasteinrichtung 54 bildet somit eine mechanische Signaleinrichtung 55, die einem Benutzer bei einem Verstellen des Sperrriegels 33 das Erreichen dreier verschiedener Funktionsstellungen des Sperrriegels 33 akustisch und haptisch signalisiert. Insofern eignet sich die Signaleinrichtung 55 für eine Positionserkennung des Sperrriegels 33.

Die Rastvertiefungen 47, 48, 49 könnten auch an einem anderen Bauteil ausgebildet sein, das sich beim Verriegeln und Entriegeln mit dem Sperrriegel 33 mitbewegt. Grundsätzlich könnten die Rastvertiefungen 47, 48, 49 auch direkt an dem Sperrriegel 33 ausgebildet sein. Anstatt des verschiebbaren Raststifts 50 könnte auch eine Kugelraste, eine schwenkbare Rastklinke oder dergleichen vorgesehen sein.

### Bezugszeichenliste:

- 11: Türschloss
- 13: Schlossgehäuse
- 14: Aufnahme
- 17: Zahnkranz
- 18, 19, 20: Zahnrad
- 25: Kulissenplatte
- 27: Doppelpfeil
- 28: Führungskulisse
- 29: Kulissenstein
- 30, 31: Antriebsabschnitt
- 33: Sperrriegel
- 34: Stellrichtung
- 35: Schlossgetriebe
- 40, 41, 42: Halteabschnitt
- 45: Schmalseite
- 47, 48, 49: Rastvertiefung
- 50: Raststift
- 53: Federelement
- 54: Rasteinrichtung
- 55: Signaleinrichtung
- 60: Schlossfalle

## Patentansprüche

1. Schloss (11) mit einem Schlossgehäuse (13), einem Sperrriegel (33) und einem manuell betätigbaren Betätigungselement, wobei das Betätigungselement mit dem Sperrriegel (33) in Wirkverbindung steht, so dass der Sperrriegel (33) durch Betätigen des Betätigungselements zwischen einer ausgefahrenen Endstellung und einer zurückgezogenen Endstellung verstellbar ist,
wobei für eine Positionserkennung des Sperrriegels (33) eine Signaleinrichtung (55) vorgesehen ist, mittels welcher einem Benutzer bei einem Verstellen des Sperrriegels (33) durch ein Aktivieren der Signaleinrichtung (55) das Erreichen wenigstens einer Funktionsstellung akustisch und/oder haptisch signalisiert wird,
wobei die Signaleinrichtung (55) eine Rasteinrichtung (54) umfasst, mittels welcher ein sich mit dem Sperrriegel (33) mitbewegendes Übertragungselement (25) mit dem Schlossgehäuse (13) oder einem an diesem befestigten Bauteil unter Abgabe eines akustischen und/oder haptischen Signals verrastbar ist,
wobei die Rasteinrichtung (54) ein federbelastetes Rastelement (50) umfasst, das mit wenigstens einer Rastvertiefung (47, 48, 49) des Übertragungselements (25) zusammenwirkt,
wobei die wenigstens eine Rastvertiefung (47, 48, 49) an der Schmalseite (45) des plattenförmigen Übertragungselements (25), nämlich an der Schmalseite (45) einer über eine Kulissenführung mit dem Sperrriegel (33) gekoppelten Kulissenplatte, ausgebildet ist, und
wobei die Signaleinrichtung (55) dazu ausgebildet ist, zumindest das Erreichen der ausgefahrenen Endstellung und/oder der zurückgezogenen Endstellung des Sperrriegels zu signalisieren, wobei die Signaleinrichtung (55) dazu ausgebildet ist, das Erreichen der ausgefahrenen Endstellung, der zurückgezogenen Endstellung und zusätzlich wenigstens einer weiteren, teilweise ausgefahrenen Stellung des Sperrriegels (33) zu signalisieren, **dadurch gekennzeichnet, dass**
eine in der Kulissenplatte ausgebildete Führungskulisse (28) drei Halteabschnitte (40, 41, 42) aufweist, die sich quer zur Stellrichtung (34) des Sperrriegels erstrecken
und eine Arretierung eines in der Führungskulisse (28) geführten Kulissensteins (29) sowie des Sperrriegels (33) bewirken, wenn sich der Sperrriegel (33) in der zurückgezogenen Endstellung, der teilweise ausgefahrenen Stellung oder der vollständig ausgefahrenen Endstellung befindet.

2. Schloss nach zumindest einem der vorstehenden Ansprüche,
**dadurch gekennzeichnet, dass** das Rastelement (50) ein verschiebbar am Schlossgehäuse (13) geführter Stift oder eine verschiebbar am Schlossgehäuse (13) geführte Kugel ist.

3. Schloss nach zumindest einem der vorstehenden Ansprüche,
**dadurch gekennzeichnet, dass** die Rasteinrichtung (54) zwei oder mehr, vorzugsweise drei, Rastvertiefungen (47, 48, 49) aufweist, die voneinander beabstandet an dem Sperrriegel (33) oder an dem Übertragungselement (25) ausgebildet sind.

4. Schloss nach Anspruch 3,
**dadurch gekennzeichnet, dass** das Betätigungselement drehbar ist und der durch den Abstand zwischen zwei Rastvertiefungen (47, 48, 49) bestimmte Stellweg des Sperrriegels (33) oder des Übertragungselements (25) jeweils einer vollen Umdrehung des Betätigungselements entspricht.

5. Schloss nach zumindest einem der vorstehenden Ansprüche,
**dadurch gekennzeichnet, dass** die wenigstens eine Rastvertiefung (47, 48, 49) an einem verschiebbaren Übertragungselement (25) ausgebildet ist.

6. Schloss nach zumindest einem der vorstehenden Ansprüche,
**dadurch gekennzeichnet, dass** der Sperrriegel (33) durch Betätigen des Betätigungselements kontinuierlich verstellbar ist.

7. Schloss nach zumindest einem der vorstehenden Ansprüche,
**dadurch gekennzeichnet, dass** das Betätigungselement über ein Schlossgetriebe (35) mit dem Sperrriegel (33) in Wirkverbindung steht.

8. Schloss nach Anspruch 7,
**dadurch gekennzeichnet, dass** das Schlossgetriebe (35) ein Zahnradgetriebe mit wenigstens zwei kämmenden Zahnrädern (18, 19, 20) umfasst.

9. Schloss nach Anspruch 7 oder 8,
**dadurch gekennzeichnet, dass** das Schlossgetriebe (35) eine von der Signaleinrichtung (55) unabhängige Arretiervorrichtung (40, 41, 42) zum Sichern des Sperrriegels (33) in wenigstens einer Funktionsstellung aufweist.

10. Schloss nach zumindest einem der vorstehenden Ansprüche,
**dadurch gekennzeichnet, dass** das Betätigungselement für eine Drehbetätigung ausgebildet ist und vorzugsweise ein schlüsselbetätigbarer Schließzylinder ist.

## Claims

1. A lock (11) comprising a lock housing (13), a locking bolt (33), and a manually actuable actuation element, wherein the actuation element is in operative connection with the locking bolt (33) such that the locking bolt (33) can be adjusted between an extended end position and a retracted end position by actuating the actuation element,
wherein a signaling device (55) is provided for a position detection of the locking bolt (33), by means of which signaling device (55) the reaching of at least one functional position is signaled acoustically and/or haptically to a user on an adjustment of the locking bolt (33) by an activation of the signaling device (55),
wherein the signaling device (55) comprises a latch device (54) by means of which a transmission element (25) moving along with the locking bolt (33) can be latched to the lock housing (13) or a component fastened thereto while emitting an acoustic and/or haptic signal,
wherein the latch device (54) comprises a spring-loaded latch element (50) which cooperates with at least one latch recess (47, 48, 49) of the transmission element (25),
wherein the at least one latch recess (47, 48, 49) is formed at the narrow side (45) of the plate-shaped transmission element (25), namely at the narrow side (45) of a slotted plate coupled to the locking bolt (33) via a slotted guide, and
wherein the signaling device (55) is configured to signal at least the reaching of the extended end position and/or the retracted end position of the locking bolt, wherein the signaling device (55) is configured to signal the reaching of the extended end position, the retracted end position and additionally at least one further, partly extended position of the locking bolt (33),
**characterized in that**
a guide slot (28) formed in the slotted plate has three holding sections (40, 41, 42) which extend transversely to the adjustment direction (34) of the locking bolt and which effect a locking of a sliding block (29) guided in the guide slot (28) and of the locking bolt (33) when the locking bolt (33) is in the retracted end position, the partly extended position or the fully extended end position.

2. A lock in accordance with at least one of the preceding claims, **characterized in that**
the latch element (50) is a pin displaceably guided at the lock housing (13) or a ball displaceably guided at the lock housing (13).

3. A lock in accordance with at least one of the preceding claims, **characterized in that**
the latch device (54) comprises two or more latch recesses (47, 48, 49), preferably three latch recesses (47, 48, 49), which are formed spaced apart from one another at the locking bolt (33) or at the transmission element (25).

4. A lock in accordance with claim 3,
**characterized in that**
the actuation element is rotatable and the displacement of the locking bolt (33) or of the transmission element (25) determined by the spacing between two latch recesses (47, 48, 49) in each case corresponds to a full rotation of the actuation element.

5. A lock in accordance with at least one of the preceding claims, **characterized in that**
the at least one latch recess (47, 48, 49) is formed at a displaceable transmission element (25).

6. A lock in accordance with at least one of the preceding claims, **characterized in that**
the locking bolt (33) can be continuously adjusted by actuating the actuation element.

7. A lock in accordance with at least one of the preceding claims, **characterized in that**
the actuation element is in operative connection with the locking bolt (33) via a lock gear (35).

8. A lock in accordance with claim 7,
**characterized in that**
the lock gear (35) comprises a toothed wheel transmission having at least two meshing toothed wheels (18, 19, 20).

9. A lock in accordance with claim 7 or claim 8,
**characterized in that**
the lock gear (35) has a locking device (40, 41, 42), which is independent of the signaling device (55), for securing the locking bolt (33) in at least one functional position.

10. A lock in accordance with at least one of the preceding claims, **characterized in that**
the actuation element is configured for a rotary actuation and is preferably a lock cylinder actuable by a key.

## Revendications

1. Serrure (11) comportant un boîtier de serrure (13), un verrou de blocage (33) et un élément d'actionnement pouvant être actionné manuellement, l'élément d'actionnement étant en liaison active avec le verrou de blocage (33), de sorte que le verrou de blocage (33) peut être déplacé, par actionnement de l'élément d'actionnement, entre une position de fin de course déployée et une position de fin de course rétractée,
dans laquelle
en vue de reconnaître la position du verrou de blocage (33), il est prévu un dispositif de signalisation (55) permettant de signaler à un utilisateur par voie acoustique et/ou haptique qu'au moins une position fonctionnelle est atteinte lors d'un déplacement du verrou de blocage (33), par activation du dispositif de signalisation (55),
le dispositif de signalisation (55) comprend un dispositif d'enclenchement (54) permettant à un élément de transmission (25), se déplaçant avec le verrou de blocage (33), de s'enclencher avec le boîtier de serrure (13) ou avec un composant fixé à celui-ci, en émettant un signal acoustique et/ou haptique,
le dispositif d'enclenchement (54) comprend un élément d'enclenchement (50) sollicité par un ressort, qui coopère avec au moins une cavité d'enclenchement (47, 48, 49) de l'élément de transmission (25),
ladite au moins une cavité d'enclenchement (47, 48, 49) est ménagée sur le chant (45) de l'élément de transmission (25) en forme de plaque, à savoir sur le chant (45) d'une plaque à coulisse couplée au verrou de blocage (33) via un guidage à coulisse, et
le dispositif de signalisation (55) est réalisé pour signaler au moins que la position de fin de course déployée et/ou la position de fin de course rétractée du verrou de blocage est atteinte, le dispositif de signalisation (55) étant réalisé pour signaler que la position de fin de course déployée, la position de fin de course rétractée et en supplément au moins une autre position partiellement déployée du verrou de blocage (33) est atteinte, **caractérisée en ce que**
une coulisse de guidage (28) réalisée dans la plaque à coulisse comprend trois portions de retenue (40, 41, 42) qui s'étendent transversalement à la direction de déplacement (34) du verrou de blocage et qui procurent un arrêt d'un coulisseau (29), guidé dans la coulisse de guidage (28), et du verrou de blocage (33) lorsque le verrou de blocage (33) se trouve dans la position de fin de course rétractée, dans la position partiellement déployée ou dans la position de fin de course entièrement déployée.

2. Serrure selon la revendication précédente,
**caractérisée en ce que**
l'élément d'enclenchement (50) est une tige guidée de façon mobile en translation sur le boîtier de serrure (13) ou une bille guidée de façon mobile en translation sur le boîtier de serrure (13).

3. Serrure selon l'une au moins des revendications précédentes, **caractérisée en ce que**
le dispositif d'enclenchement (54) présente deux ou plusieurs, de préférence trois, cavités d'enclenchement (47, 48, 49) qui sont ménagées à distance les unes des autres sur le verrou de blocage (33) ou sur l'élément de transmission (25).

4. Serrure selon la revendication 3,
**caractérisée en ce que**
l'élément d'actionnement est mobile en rotation, et la course de déplacement respective du verrou de blocage (33) ou de l'élément de transmission (25), déterminée par la distance entre deux cavités d'enclenchement (47, 48, 49), correspond à un tour complet de l'élément d'actionnement.

5. Serrure selon l'une au moins des revendications précédentes, **caractérisée en ce que**
ladite au moins une cavité d'enclenchement (47, 48, 49) est ménagée sur un élément de transmission (25) mobile en translation.

6. Serrure selon l'une au moins des revendications précédentes, **caractérisée en ce que**
le verrou de blocage (33) peut être déplacé en continu par actionnement de l'élément d'actionnement.

7. Serrure selon l'une au moins des revendications précédentes, **caractérisée en ce que**
l'élément d'actionnement est en liaison active avec le verrou de blocage (33) par l'intermédiaire d'un mécanisme de serrure (35).

8. Serrure selon la revendication 7,
**caractérisée en ce que**
le mécanisme de serrure (35) comprend un engrenage avec au moins deux roues dentées (18, 19, 20) en engrènement.

9. Serrure selon la revendication 7 ou 8,
**caractérisée en ce que**
le mécanisme de serrure (35) présente un dispositif d'arrêt (40, 41, 42) indépendant du dispositif de signalisation (55) et destiné à bloquer le verrou de blocage (33) dans au moins une position fonctionnelle.

10. Serrure selon l'une au moins des revendications précédentes, **caractérisée en ce que**
l'élément d'actionnement est réalisé pour un actionnement en rotation et est de préférence un cylindre de fermeture pouvant être actionné par une clé.
